# EUROPÄISCHE PATENTSCHRIFT

(11) **EP 1 200 268 B1**
(45) Veröffentlichungstag und Bekanntmachung des Hinweises auf die Patenterteilung: **06.05.2004**
(21) Anmeldenummer: 01905564.9
(22) Anmeldetag: 23.02.2001
(51) Int. Cl.: B41J 13/12, G07B 17/00

(54) **FRANKIERMASCHINE**
FRANKING MACHINE
MACHINE A AFFRANCHIR LE COURRIER

(30) Priorität: 23.02.2000 CH 345002000
(43) Veröffentlichungstag der Anmeldung: 02.05.2002
(73) Patentinhaber: Frama AG, 3438 Lauperswil (CH)
(72) Erfinder: HAUG, Werner, CH-3550 Langnau im Emmental (CH)
(74) Vertreter: Fenner, Werner, Dipl.-Ing.
(86) Internationale Anmeldenummer: PCT/CH2001/000121
(87) Internationale Veröffentlichungsnummer: WO 2001/062506

(56) Entgegenhaltungen:
- EP-A- 0 961 235
- US-A- 4 821 049
- US-A- 5 166 883
- US-A- 5 440 979
- US-A- 5 806 994
- US-A- 5 913 627

## Beschreibung

Die Erfindung betrifft eine Frankiermaschine mit einem wenigstens einen Druckkopfe aufweisenden Inkjet-Druckwerkes zum Bedrucken von einlegbaren oder durchlaufenden flachen Versandobjekten wie Briefe oder Postkarten, bestehend aus einem um den Druckkopf und gegenüber dessen Düsenmündungsebene vorstehend angeordneten Führungsteil, dem eine die Versandobjekte zwischen sich und gegenüberliegenden, um quer zur Förderrichtung angeordnete Achsen rotierende Förderrollen einer die Versandobjekte transportierenden Fördereinrichtung zugeordnet ist, wobei die Fördereinrichtung zwei mit dem Führungsteil eine Förderstrecke bildende Antriebsrollen aufweist, die in Förderrichtung betrachtet vor und hinter den Druckköpfen gelagert sind, und gegenüberliegend, gegen die Antriebsrollen resp. ein dazwischen transportiertes Versandobjekt einen Druck ausübende Gegendruckrollen vorgesehen sind. Solch eine Frankiermaschine ist in US-A-5 166 883 offenbart.

Bei Frankiermaschinen werden heute nebst der klassischen Rotationstechnik vermehrt neue Stempelaufbringverfahren, u.a. auf Thermo- und Inkjetbasis, eingesetzt.

Inkjet- oder Tintenstrahldruckköpfe sind seit längerem bekannt und werden insbesondere bei PC-Druckern eingesetzt. Die dort beim Einsatz solcher Druckköpfe gewonnenen Erkenntnisse können nicht auf das hier vorliegende Einsatzgebiet in Frankiermaschinen übertragen werden. Die Gründe liegen u.a. in der hohen Geschwindigkeit der zu frankierenden Briefe, deren unterschiedlichsten Formate und Dicken sowie den bedeutend rauheren Umgebungsbedingungen, beruhend auf zumTeil verschmutzten Oberflächen der Versandobjekte. Zudem müssen die Frankieraufdrucke strenge Qualitätsanforderungen der Poststellen erfüllen, was hohen Konstruktionsaufwand und Zuverlässigkeit verlangt.

Die US 5'440'979 A1 betrifft eine Frankiermaschine zur Entwertung von Briefmarken und zum Druck von Informationen auf einen Briefumschlag. Diese Frankiermaschine weist ein Fördersystem mit zwei umlaufenden Transportbändern auf, zwischen denen die Biete im unteren Randbereich erfasst und senkrecht stehend transportiert werden. Auf dem weiteren Förderweg sind Lichtleiter resp. Glasfasersensoren montiert, an die ein Druckwerk anschliesst. Das Druckwerk besteht aus zwei mit vertikalem Abstand übereinander und in einem spitzen Winkel zueinander angeordneten Druckköpfen. Ueberdies sind diese Druckköpfe (nur) gemeinsam verstellbar befestigt und einer davon zur Entwertung der Briefmarken und der andere zum Druck eines bestimmten Textes vorgesehen. Die Vorderkante eines Briefumschlages löst über die Zeit den Druckvorgang der einzelnen Druckköpfe aus. Der die Vorderkante des Briefumschlages erfassende Sensor schickt ein Signal an einen Rechner, von dem aus über einen Steuerpanel Steuersignale an die Druckköpfe geleitet werden. Der Rechner bestimmt aufgrund des Inputs des Sensors die Position, an welcher Stelle der Briefumschlag zu bedrucken ist und bestimmt weiterhin, welcher der Druckköpfe zum Druck in der bestimmten Position zu aktivieren ist.

Der vorliegenden Erfindung liegt die Aufgabe zugrunde, eine Frankiermaschine mit einem Inkjet-Druckwerk zu schaffen, das beim Frankieren von Versandobjekten wie Briefe, Karten oder dgl. ein störungsfreies Bedrucken und ein eindeutig identifizierbares Druckbild erlaubt.
Daneben sind Voraussetzungen zu schaffen, die eine hohe Zuverlässigkeit und wartungsarme Konstruktion gewährleisten.

Erfindungsgemäss wird diese Aufgabe dadurch gelöst, dass das Druckwerk wenigstens zwei Druckköpfe aufweist, die eine gemeinsame Düsenmündungsebene bilden, dass die Druckköpfe auf die Düsenmündungsebene betrachtet jeweils rechteckig ausgebildet, in einem spitzen Winkel zur Förderrichtung der Versandobjekte und gegenseitig teilweise versetzt zueinander angeordnet sind.

Nachfolgend sind die Funktionen und die Ausbildung einer Ausführung der erfindungsgemässen Frankiermaschine beschrieben.
Zum besseren Verständnis wird dabei auf die Bezugszeichen und Bilder, in denen Ausführungsformen der Erfindung dargestellt sind, Bezug genommen.
- 1A: vordere Steuerkurve für rechte Gegendruckrolle
- 1B: hintere Steuerkurve für rechte Gegendruckrolle
- 2A: vordere Steuerkurve für linke Gegendruckrolle
- 2B: hintere Steuerkurve für linke Gegedruckrolle
- 3: Hauptwelle
- 4: hintere Seitenwand
- 5: vordere Seitenwand
- 6A: Gegendruckhebel, links, vorne
- 6B: Gegendruckhebel, links, hinten
- 7A: Steuerhebel, links, vorne
- 7B: Steuerhebel, links, hinten
- 8A: Gegendruckhebel, rechts. vorne
- 8B: Gegendruckhebel, rechts, hinten
- 9A: Steuerhebel, rechts, vorne
- 9B: Steuerhebel, rechts, hinten
- 10: Achse für Gegedruckhebel und Steuerhebel
- 11: Anschlagbolzen für Gegendruckhebel rechts
- 12: Anschlabbolzen für Gegendruckhebel links
- 13: Gegendruckrolle rechts
- 14: Stützrolle
- 15: Gegendruckrolle links
- 16A: Schwinge, vome für Stützrolle
- 16B: Schwinge, hinten für Stützrolle
- 17: Achse für Schwinge
- 18: Federeinhängestange
- 19: Federeinhängung
- 20: Zugfeder für Steuerhebel
- 21: Stützrollenträger mit Tastausleger
- 22: Schlepphebel
- 23: Schneckenwelle
- 24: Schneckenrad
- 25: Gabellichtschranke
- 26: Schlitzscheibe
- 27: Schaltnocke für Hauptwellengrundstellung
- 28: Mikroschalter
- 29: Steuerrolle
- 30: Zugfeder für Gegedruckhebel
- 31: Gleichstrommotor
- 32: Antriebswalze rechts
- 33: Antriebswalze links
- 34: Achse für Gegendruckrolle rechts
- 35: Anschlag für Schlepphebel
- 36: Zugfeder für Schlepphebel
- 37: Anschlag für Tastausleger
- 38: Tastrad für Inkrementalgeber
- 39: Niederhalteplatte resp. Führungsteil
- 40: Antriebsmotor für Vorschub
- 41: Getriebe für Antriebsrollen
- 42: Inkrementalgeber, Encoder
- 43: Ausleger am Stützrollenträger

Beschreibung der Zeichnungsinhalte bei folgenden Figuren:
- Fig. 1: Frontansicht der kompletten Gegendruckmechanik, einschliesslich Antrieb, Tastrad und Hauptwellenantrieb und
- Fig. 2: Draufsicht auf Gegendruckmechanik.

Bei der Einzelbrieffrankierung wird der Brief manuell in die Frankiermaschine eingelegt. Fotozellen starten bei exakter Kuvertposition den Frankiervorgang. Die beim Einlegen des Kuverts sich in einer unteren Position befindenden Gegendruckrollen werden über Steuerkurven der Hauptwelle nach oben bewegt und drücken das Briefgut gegen die oberen Antriebswalzen. Der Brieftansport resp. der Frankiervorgang werden nun ausgelöst.
Der Gegendruck entsteht aus Gegendruckrollen. Zwei Rollen liegen unter den rechten und linken Antriebswalzen. Eine dritte, mittlere Rolle hat die Aufgabe den Brief unter den Druckköpfen auf das erforderliche Höhenniveau zu bringen, ohne den Brief gegen die Stirnflächen der Drucköpfe zu drücken, damit das Druckbild unverschmiert bleibt. Nach dem Frankieren bewegen sich die Gegendruckrollen wieder nach unten und geben den Spalt für das Einlegen eines neuen Kuverts frei.

Beschreibung zu den Figuren 1 und 2:
Die Gegendruckhebel sind in der Grundstellung zum Einlegen eines Einzelbriefes bereit. Sobald der Brief in seiner exakten hinteren und rechts am Tischanschlag angelegten Position ist, wird über eine Reflexlichtschranke die Frankiermaschine aktiviert. Zuerst dreht sich die Hauptwelle 3 um ca. 1/3 Umdrehung im Uhrzeigersinn. Die Steuerhebel 7, 9 werden über die Steuerrollen 29 durch die Steuerkurven 1, 2 nach oben geschwenkt. Die Gegendruckhebel werden über die Zugfedem 30 ebenfalls nach oben mitgewegt, bis die Gegendruckrollen 13, 15 an den Antriebswalzen 32, 33 anliegen. Die Steuerhebel bewegen sich noch etwas weiter, bis die Steuerkurve ihren Höchstpunkt erreicht hat. Der mögliche Überhub der Steuerhebel wird durch die gefederte Ankopplung der Gegendruckhebel ausgeglichen. Die Stützrolle 14 hat sich über den Schlepphebel 22 auf dasselbe Niveau eingestellt. Der Brief ist nun zwischen den Antriebswalzen und den Gegendruckrollen eingeklemmt. Der Antriebsmotor 40 treibt über das Getriebe 41 die Antriebswalzen 32, 33 an und bewegt den Brief von rechts nach links. Die Geschwindigkeits- und Positionsdetektierung erfolgt über den Inkrementalgeber 42 und dasTastrad 38. DasTastrad wird über Reibung vom sich bewegenden Briefumschlag angetrieben und erfasst so die exakte Geschwindigkeit der Briefoberfläche. In Abhängigkeit von der Briefposition spritzen die Tintenstrahldruckköpfe zellenweise entsprechende Muster ab, die in Folge zu dem gewünschten Druckbild führen. Die Niederhalteplatte resp. Führungsteil 39 hält den Brief auf einen exakten Abstand zu der Druckkopfstirnseite um bezüglich Auflösung ein sauberes Druckbild erhalten zu können und ausserdem zu verhindern, dass die gedruckten Zeilen bei der Bewegung des Kuverts verschmiert werden. Nach Beendigung des Frankiervorganges schaltet der Antriebsmotor ab und die Hauptwelle dreht sich wieder in ihre Grundstellung zurück, die Gegendruckhebel nehmen wieder ihre Ausgangsstellung ein.
Die Tintenstrahidruckköpfe sind auf einem Justagemodul fixiert. Über diese Mechanik lassen sich die Druckköpfe genau zueinander justieren, damit das Anfangspixel des einen Kopfes mit dem Endpixel des zweiten Kopfes genau übereinstimmen und so keine Druckbildlücken entstehen. Die Druckköpfe werden über Schläuche an einem einfach austauschbaren Tintenbeutelbehälter angeschlossen. Bei der Erstinbetriebnahme müssen die Tinte aus dem Tintenbeutel abgesaugt und die Druckköpfe geflutet werden.

Numerierungs- und Teilebenennungsliste für Druckkopf-Justagemodul:
- 301A: vorderer Tintenstrahldruckkopf
- 301B: hinterer Tintenstrahldruckkopf
- 302: Unterlagsscheibe
- 303: Spannblech für Druckkopf
- 304: verstellbare Druckkopfträgerplatte
- 305: starre Druckkopfträgerplatte
- 306: Stellschraube
- 307: Federscheibe für Justageweg
- 308: Federscheibe für Anpressung
- 309: Bundschraube
- 310: Spannschraube
- 311: Einpressgewindebuchse
- 312: Butzen für die Druckopfpositionierung
- 313: Kopfplatte
- 314: Trägerplatte
- 315: Säulenführungsbuchse
- 316: Hubsäule
- 317: Niederhalteplatte resp. Führungsteil
- 318: Druckfeder
- 319: Hubplatte
- 320: Hubexzenter
- 321: Feststellschraube
- 322: Einpressgewindebuchse
- 323: Distanzhülse

Beschreibung der Zeichnungsinhalte bei folgenden Figuren:
- Fig. 3: Draufsicht auf das Druckkopf-Justagemodul,
- Fig. 4: Frontansicht auf die Druckköpfe und die Druckkopfträgerplatten, in dieser Ansicht sind nicht alle Teile in ihrer wahren Position dargestellt und
- Fig. 5: Frontansicht auf die Druckköpfe und die Druckkopfträgerpfatten.

Bei der hier beschriebenen Frankiermaschine werden zur Realisierung der geforderten Druckbildhöhe und der Auflösung zwei Tintenstrahldruckköpfe benötigt. Zur Erreichung der Druckbildhöhe sind die Druckköpfe in der Tiefe gegeneinander versetzt. D.h., dass die obere Hälfte des Druckbildes vom hinteren Druckkopf und die untere Hälfte vom vorderen Druckkopf erzeugt wird. Um im Druckbild keine Lücke oder ein Überdrucken zu erhalten, müssen die Pixelzeilen der beiden Druckköpfe gegeneinander justiert werden können. Die Druckköpfe sind ausserdem in der Draufsicht schräg angeordnet, da bei dieser Schrägstellung der effektive Abstand der einzelnen Druckdüsen geringer und so eine höhere Auflösung des Druckbildes möglich ist. Ein Druckkopf ist starr montiert, wogegen der zweite Drukkopf entlang der Düsenreihe relativ zum starren Druckkopf verschoben bzw. feinjustiert werden kann. An dem Druckkopf-Justagemodul ist auch die schon beschriebene Niederhalteplatte resp. Führungsteil gelagert.

Die Druckkopfeinheit ist als eigenständiges Modul ausgeführt. d.h.. dass die Montage als koplette Unterbaugruppe möglich ist und die Druckköpfe vor dem Gesamteinbau feinjustiert werden können. Auf der Trägerplatte 314 ist die starre Druckkopfträgerplatte 305 und die Kopfplatte 313 montiert. Der vordere Druckkopf 301A wird über die Butzen 312 genau positioniert und über kleine Prägungen am Spannblech 303 an die Druckkopfträgerplatte 305 angedrückt. Das Spannen erfolgt über die Spannschraube 310 und die Einpressmutter 311. Auf der Rückseite des starren Druckkopfträgers sitzt die verstellbare Druckkopfträgerplatte 304. Sie ist in der Tiefe verschiebbar und wird durch die Einpressgewindebuchsen 322 bzw. die Bundschrauben 309 geführt. Die Bundschrauben 309 drücken die verstellbare Druckkopfträgerplatte 304 über die Federscheiben 308 und die Unterlagsscheiben 302 an die Auflagefläche an. Die verstellbare Druckkopfträgerplatte lässt sich gegen die Reibung dieser Anpresskraft verschieben. Der hintere Druckkopf 301 B ist wie der vordere positioniert und gehalten. Die verstellbare Druckkopfträgerplatte 304 weist an der vorderen Seite einen Umbug auf, in den eine Gewindebuchse eingepresst ist. Auf diese Gewindebuchse sind ein Federscheibenpaket 307 und die Distanzhülse 323 aufgebracht. Das Federpaket verspannt sich zwischen den abgebogenen Winkeln der starren und verstellbaren Druckkopfträgerplatten. Die Justage der verstellbaren Druckkopfträgerplatte erfolgt über die Stellschraube 306. Beim Anziehen der Stellschraube bewegt sich der hintere Druckkopf mit der Druckkopfträgerplatte nach vorne. Beim Lösen wandert die Einheit unter der Federkraft des Federpaketes 307 nach hinten. Durch die Vorspannung des Federpaketes wird jegliches Spiel aufgehoben. Der hintere Druckkopf 301B wird so eingestellt. dass die vorderste Tintenstrahldüse mit der hintersten des vorderen Druckkopfes übereinstimmt bzw. exakt einen Pixelabstand aufweist. Nachdem die Druckköpfe exakt justiert sind, wird der verstellbare Teil mittels der Feststellschraube 321 fixiert, damit sich dieser nicht mehr verstellen kann. In der Kopfplatte 313 sitzen noch zwei Säulenführungsbuchsen 315, die die Säulen 316 der Niederhalteplatte resp. Führungsteil 317 führen. Die Niederhalteplatte resp. Führungsteil 317 wird über die Hubexzenter 320 auf und abbewegt. Die Druckfedern 318 heben die Hubplatte 319 spielfrei nach oben an.

## Patentansprüche

1. Frankiermaschine mit einem wenigstens einen Druckkopf aufweisenden Inkjet-Druckwerk zum Bedrucken von einlegbaren oder durchlaufenden flachen Versandobjekten, wie Briefe oder Postkarten, bestehend aus einem um den Druckkopf und gegenüber dessen Düsenmündungsebene vorstehend angeordneten Führungsteil (317), dem eine die Versandobjekte zwischen sich und gegenüberliegenden, um quer zur Förderrichtung angeordnete Achsen rotierende Förderrollen (13, 15) einer die Versandobjekte transportierenden Fördereinrichtung zugeordnet ist, wobei die Fördereinrichtung zwei mit dem Führungsteil eine Förderstrecke bildende Antriebsrollen (32, 33) aufweist, die in Förderrichtung (F) betrachtet vor und hinter dem Druckkopf gelagert sind, und gegenüberliegend, gegen die Antriebsrollen resp. ein dazwischen transportiertes Versandobjekt einen Druck ausübende Gegendruckrollen vorgesehen sind, **dadurch gekennzeichnet, dass** das Druckwerk wenigstens zwei Druckköpfe (301A, 301 B) aufweist, die eine gemeinsame Düsenmündungsebene bilden, dass die Druckköpfe (301A, 301B) auf die Düsenmündungsebene betrachtet jeweils rechteckig ausgebildet, in einem spitzen Winkel zur Förderrichtung (F) der Versandobjekte und gegenseitig teilweise versetzt zueinander angeordnet sind.

2. Maschine nach Anspruch 1, **dadurch gekennzeichnet, dass** wenigstens einer der Druckköpfe (301A, 301B) in der von der Förderrichtung (F) der Versandobjekte abweichenden Richtung gegenüber dem anderen Druckkopf (301 A, 301B) verschiebbar ist.

3. Maschine nach Anspruch 1 oder 2, **dadurch gekennzeichnet, dass** der verstellbare Druckkopf (301B) an einer gegenüber einer den ortsfesten Druckkopf (301A) aufnehmenden, senkrecht zur Düsenmündungsebene angeordneten stationären Druckkopfträgerplatte (305) verstellbaren Druckkopfträgerplatte (304) befestigt ist.

4. Maschine nach einem der Ansprüche 2 oder 3, **dadurch gekennzeichnet, dass** die Druckkopfträgerplatten (304, 305) durch eine in Verstellrichtung wirkende Spannvorrichtung (306, 307) ausgebildet ist.

5. Maschine nach Anspruch 4, **dadurch gekennzeichnet, dass** die mit den Rückseiten aneinanderliegenden Druckkopfträgerplatten (304, 305) an einem in Verstellrichtung angeordneten Ende durch abgewinkelte Abschnitte ausgebildet sind, zwischen denen eine an einer die Abschnitte verbindenden Stellschraube (306) angeordnete Feder (307) vorgesehen ist.

6. Maschine nach einem der Ansprüche 3 bis 5, **dadurch gekennzeichnet, dass** die verstellbare Druckkopfträgerplatte (304) durch eine sie durchsetzende, in der ortsfesten Druckkopfträgerplatte (305) verdrehbar befestigte Schraube (309) arretierbar ist.

## Claims

1. Franking machine comprising an ink-jet printing unit having at least one print head for printing flat postal items, such as letter or postcards, which can be inserted into or pass through the machine, consisting of a guide part (317) which is arranged around the print head in such a manner that it projects with respect to its nozzle orifice plane and with which a conveying device transporting the postal items between itself and opposing conveying rollers (13, 15) rotating about axes arranged transversely to the conveying direction is associated, the conveying device having two drive rollers (32, 33) forming a conveying section together with the guide part and mounted upstream and downstream of the print head as viewed in the conveying direction (F), and counter-pressure rollers exerting pressure on the drive rollers and on a postal item transported therebetween being provided opposite thereto, **characterised in that** the printing unit has at least two print heads (301A, 301B) which form a common nozzle orifice plane, and that the print heads (301A, 301B) are each rectangular when viewed in the direction of the nozzle orifice plane and are arranged at an acute angle relative to the conveying direction (F) of the postal items and in such a manner that they are partially offset relative to one another.

2. Machine according to claim 1, **characterised in that** at least one of the print heads (301A, 301B) is displaceable relative to the other print head (301A, 301B) in the direction deviating from the conveying direction (F) of the postal items.

3. Machine according to claim 1 or claim 2, **characterised in that** the adjustable print head (301B) is fixed to a print head carrier plate (304) adjustable relative to a stationary print head carrier plate (305) arranged perpendicularly to the nozzle orifice plane and receiving the stationary print head (301A).

4. Machine according to one of claims 2 or 3, **characterised in that** the print head carrier plates (304, 305) are formed by a clamping device (306, 307) acting in the adjusting direction.

5. Machine according to claim 4, **characterised in that** the print head carrier plates (304, 305) bearing against one another by means of their rear faces are formed at an end arranged in the adjusting direction by angled portions between which a spring (307) arranged on an adjusting screw (306) connecting the portions is provided.

6. Machine according to one of claims 3 to 5, **characterised in that** the adjustable print head carrier plate (304) can be locked by means of a screw (309) traversing it and rotatably fixed in the stationary print head carrier plate (305).

## Revendications

1. Machine à affranchir le courrier avec une imprimante jet d'encre comportant au moins une tête d'impression, pour imprimer des objets d'expédition plats à poser dans ladite imprimante ou défilant à travers celle-ci, tels que des lettres ou cartes postales, comprenant un élément de guidage (317), qui est agencé en saillie autour de la tête d'impression et en face du plan d'embouchure des buses de celle-ci, et auquel est associée une unité de transport, qui transporte les objets d'expédition entre elle et des rouleaux de transport (13, 15), qui sont disposés face à face et entraînés en rotation autour d'axes agencés transversalement à la direction de transport, l'unité de transport comportant deux rouleaux d'entraînement (32, 33), qui forment avec l'élément de guidage une voie de transport et qui sont disposés, par référence à la direction de transport (F), en amont et en aval de la tête d'impression, et des rouleaux de contre-pression étant prévus en face desdits rouleaux d'entraînement respectivement d'un objet d'expédition transporté entre ceux-ci et exerçant une pression contre eux, **caractérisée en ce que** l'imprimante comporte au moins deux têtes d'impression (301A, 301B) qui forment un plan d'embouchure des buses commun, **en ce que** les têtes d'impression (301A, 301B), conçues chacune rectangulairement par référence au plan d'embouchure des buses, sont agencées en formant un angle aigu avec la direction de transport (F) des objets d'expédition et partiellement décalées l'une par rapport à l'autre.

2. Machine selon la revendication 1, **caractérisée en ce qu'**au moins une des têtes d'impression (301A, 301B) est mobile par rapport à l'autre tête d'impression (301A, 301B) dans la direction s'écartant de la direction de transport (F) des objets d'expédition.

3. Machine selon la revendication 1 ou 2, **caractérisée en ce que** la tête d'impression (301B) mobile est fixée contre un plateau porte-tête (304) mobile par rapport à un plateau porte-tête (305) stationnaire, portant la tête d'impression (301A) fixe et disposé perpendiculairement au plan d'embouchure des buses.

4. Machine selon la revendication 2 ou 3, **caractérisée en ce que** les plateaux porte-tête (304, 305) sont formés par un dispositif de serrage (306, 307) agissant dans la direction de déplacement.

5. Machine selon la revendication 4, **caractérisée en ce que** les plateaux porte-tête (304, 305), en appui l'un contre l'autre avec leurs faces arrière, sont conçus au niveau d'une extrémité agencée dans la direction de déplacement sous forme de parties coudées, entre lesquelles est prévu un ressort (307) agencé contre une vis de réglage (306) reliant lesdites parties.

6. Machine selon l'une quelconque des revendications 3 à 5, **caractérisée en ce que** le plateau porte-tête (304) mobile peut être bloqué par une vis (309) traversant ledit plateau et fixée de manière rotative dans le plateau porte-tête (305) fixe.
